# EUROPÄISCHE PATENTSCHRIFT

(11) **EP 0 133 897 B1**
(45) Veröffentlichungstag und Bekanntmachung des Hinweises auf die Patenterteilung: **30.03.1988**
(21) Anmeldenummer: 84107371.1
(22) Anmeldetag: 27.06.1984
(51) Int. Cl.: D06B 3/28

(54) **Verfahren und Vorrichtung zum Trocknen von strangförmigem Textilgut**
Method and apparatus for drying textile materials in rope form
Procédé et installation de séchage de matières textiles en cordes

(30) Priorität: 30.06.1983 DE 3323506
(43) Veröffentlichungstag der Anmeldung: 13.03.1985
(73) Patentinhaber: HOECHST AKTIENGESELLSCHAFT, 65926 Frankfurt am Main (DE)
(72) Erfinder: Christ, Wilhelm, D-7178 Michelbach (Bilz) (DE); von der Eltz, Hans-Ulrich, Dr., D-6000 Frankfurt am Main 50 (DE)

(56) Entgegenhaltungen:
- EP-A- 0 014 919
- EP-A- 0 078 022
- FR-A- 2 062 685
- FR-A- 2 214 248

## Beschreibung

Die vorliegende Erfindung betrifft ein Verfahren zum Vortrocknen oder zum Trocknen von in feuchtem Zustand anfallenden, textilen Web-oder Wirkwaren in Strangform sowie eine dafür geeignete, nach dem Jet-Prinzip arbeitende Vorrichtung, welche auch den Vorschub des Fasermaterials durch die Anlage besorgt.

Aus den veröffentlichten europäischen Patentanmeldungen EP-A 0014919 und EP-A 0078022 ist es bekannt, textile Warenstränge in Jet-Stückfärbeanlagen einer Nassveredlung, insbesondere zum Färben zu unterziehen. Bei diesem Vorgang wird das zu einem Strang zusammengefasste und an den Düsen vorbeigeführte Textilgut entweder mit Hilfe der über das Düsensystem gleichsinnig zirkulierenden Behandlungsflotte in Umlauf versetzt oder die Fortbewegung desselben geschieht mittels eines aus den Düsen unter Überdruck auf das Fasermaterial gerichteten Gasstromes bzw. Dampf-Luft-Gemisches. Hauptmerkmal dieser Arbeitstechnik ist es also, dass man die Ware in der in sich geschlossenen Endlosform durch die beim tangentiellen Aufbringen vom Düsenstrahl verliehene kinetische Energie wiederholt durch das Aggregat hindurch befördert. Obwohl entsprechend der erläuterten Prozessführung für den Antrieb des Stranges während der unterschiedlichen Behandlungsstufen Gas- und Flüssigkeitsströmung alternieren oder kombiniert werden können, was einen nahtlosen Übergang von einem Färbeschritt zum anderen ohne Warenstillstand sowie unter isothermischen Bedingungen erlaubt, so war man doch bislang darauf angewiesen, für die Trocknung des in dieser Weise nassbehandelten Textilmaterials die Bedüsung und damit den Betrieb zu unterbrechen und nach Herausnahme der Ware aus dem Färbejet die Trocknungsoperation auf einer separaten Anlage üblichen Typs vorzunehmen.

Im Apparatebereich stellt die Trocknung des Textilgutes nach der Nassveredlung einen wesentlichen Verfahrensschritt dar. Grundsätzlich anzustreben sind Trocknungseinrichtungen, mit denen die Trocknung der Ware in der gleichen Aufmachungsform durchführbar ist, in der auch die Nassveredlung erfolgte.

So ist in der DE-OS 3 046 292 ein Verfahren zum Trocknen von Textilgut in Bahnform beschrieben, gemäss dem die feuchte Ware innerhalb eines gegenüber der Aussenatmosphäre dichten Kessels bei der kontinuierlichen Passage durch mehrere hintereinander angeordnete Rohrstreckenabschnitte geleitet und dabei in breitgelegter Form der Einwirkung eines in Längsrichtung darauf gelenkten Stromes von einem unter Druck stehenden Dampf-Luft-Gemisch ausgesetzt wird. Daneben gibt es für spezielle Zwecke noch die Möglichkeit der diskontinuierlichen Trocknung von bahnförmiger Stückware mit chargenweiser Beladung des Trockners, wofürsogenannte Tumbler, d.h. rotierende Trommeln in Betracht gezogen werden, in denen das Trockengut spannungslos sowie drucklos herumgewirbelt wird und sich der gewünschte Effekt aufgrund der intensiven mechanischen Bewegung einstellt.

Befindet sich andererseits das zu trocknende Behandlungsgut auf einem Materialträger verankert, so stehen verschiedene Trocknungssysteme wie Durchströmtrockner oder Kammertrockner zur Verfügung, die sich auch in der Art der Wärmezuführung zum Textilmaterial sowie der Eliminierung der Feuchtigkeit unterscheiden. Eine rasche und zugleich intensive Trocknung wird in der Regel ermöglicht, wenn bei der Behandlung zum Beispiel von Garn, das auf Kreuzspulen aufgewickelt oder in ähnlicher Weise kompakt befestigt ist, ein Warmluftstrom die Materialpackung radial durchdringt.

Unterstützt werden kann die Wirksamkeit einer solchen diskontinuierlichen Trocknung dadurch, dass man den Vorgang unter dem Einfluss von vermindertem Druck durchführt. Der Vorteil des Vakuums, durch Reduzierung der Siedetemperatur die Verdampfungsgeschwindigkeit zu steigern, lässt sich bei Durchströmtrocknern, bei denen die Luft stetig durch das Textilgut hindurchgesaugt wird, nur begrenzt nutzen, da eine intensive Beaufschlagung des Wickelkörpers mit Wärme über die zuströmende Warmluft aufgrund der durch das Vakuum vorliegenden niedrigeren Dichte nicht erreicht werden kann. Nach der hierfür in den DE-AS 1 902306 und DE-AS 1 927651 beschriebenen Technik wird deshalb die Evakuierungsphase von der Aufheizphase getrennt.

Man kann sich aber im Falle des Durchströmtrockners auch der Anwendung von überatmosphärischen Druckbedingungen bedienen. Da bei dieser Ausführungsform - zum Unterschied von einer Trocknung unter Normaldruck - die Trocknungsluft in einem geschlossenen System zirkuliert, geht die in der Abluft aus der Trocknungszone enthaltene Wärme nicht verloren, was sich bei gleicher Gebläseleistung in einer höheren Wärmezufuhr zum Wickelkörper bemerkbar macht. Infolge der grösseren Wärmemenge im Luftstrom vor Eintritt in das Trockengut wird beim Drucktrockner ein höherer Feuchtegrad der Abluft erreicht. Davon macht man für Garnspulen beim Verfahren gemäss DE-OS 2616280 vorteilhaft Gebrauch.

Sowohl bei der Vakuumtrocknung als auch bei der Drucktrocknung können die jeweiligen Massnahmen im gleichen Gefäss wie die Nassveredelung stattfinden.

Die Aufgabe der vorliegenden Erfindung besteht nunmehr darin, eine speziell auf die Bedürfnisse von nach dem Jet-Prinzip arbeitenden Vorrichtungen zugeschnittene Trocknungstechnik zu entwickeln, so dass man die Nassveredlung samt der anschliessenden Entwässerung in einem Zug durchführen kann, ohne dass hierbei der Warenlauf unterbrochen werden muss und wobei sich die aufgrund der bislang zwangsläufigen Wechsels der Anlage auftretenden Zeit- und Wärmeenergieverluste vermeiden lassen bzw. keine Qualitätseinbusse der so behandelten Ware als Folge der zusätzlichen Beschickungsoperation zustandekommt.

Erfahrungen auf dem Gebiet von durch Dampf betriebenen Düsensystemen entsprechend der eingangs erwähnten europäischen Patentanmeldungen EP-A 0014919 und EP-A 0078022 haben gezeigt, dass damit eine gute Warenausbreitung gegeben ist, und liessen erkennen, dass aufgrund der hohen Austrittsgeschwindigkeit ein solcher Düsenstrahl in einem unter Druck stehenden Kreislauf der feuchten Ware genügend Wasser entreisst, derenthalben dieses Strömungskonzept zu einer Trocknung bzw. Teiltrocknung des textilen Warenstranges herangezogen werden kann.

Gegenstand der vorliegenden Erfindung ist somit ein diskontinuierliches Verfahren zum teilweisen oder vollständigen Trocknen von in Jet-Stückfärbeanlagen in Endlosform umlaufenden Warensträngen aus textilen Geweben oder Gewirken im Anschluss an eine Nassbehandlungsoperation zur Textilveredlung nach der Ausziehtechnik, wobei der Vorschub für den Transport des Fasermaterials innerhalb der in sich geschlossenen Anlage über die Betätigung des Düsensystems erfolgt, dadurch gekennzeichnet, dass man unmittelbar nach der Nassveredlung sowie nach Ablassen der Behandlungsflüssigkeit aus diesem vorgängigen Bearbeitungsschritt im Verlauf der jetzt von einem Gasstrom übernommenen sowie aufrechterhaltenen Fortbewegung des nassveredelten feuchten Warenstranges eine Verdunstungsentwässerung desselben auf einen bestimmten Restfeuchtegehalt beim Zusammentreffen sowie nachfolgenden Umströmen mit dem für sich in der gleichen apparativen Anordnung über einen damit verbundenen separaten Kreislauf umgewälzten Antriebsgas, vorzugsweise Dampf-Luft-Gemisch, das auf einen vorgegebenen Überdruck verdichtet sowie erhitzt worden ist, wodurch in Übereinstimmung mit dem Druckanstieg sowie der Wärmezufuhr im Gesamtsystem die Dichte, die Strömungsgeschwindigkeit und die Bewegungsenergie des nunmehr gleichzeitig als Trocknungsmedium fungierenden Transportgases derart zunehmen, dass dem Textilmaterial die anhaftende Gutsfeuchte entrissen bzw. verdampft und somit im strömenden Gas fortgeschafft wird, anschliessende Abkühlung des nach Feuchtigkeitsaufnahme aufgrund der vorhergehenden Massnahme als Abluft resultierenden, mit der entzogenen Feuchtigkeit beladenen Gases von dem dabei bewirkten übersättigten wiederum in einen trocken-gesättigten Zustand unter gleichzeitiger Rückkondensation der dem Textilgut entzogenen Feuchtigkeit sowie Abtrennung derselben aus dem Kreislauf des gasförmigen Trocknungsmittels, vornimmt.

Im Vordergrund der durch die neuartige Arbeitsweise erzielbaren Vorteile steht die Tatsache, dass man nach einer Nassveredlung im gleichen Maschinenaggregat unmittelbar anschliessend eine Vortrocknung oder eine Trocknung des gebleichten und/oder gefärbten und/oder ausgerüsteten Warenstranges durchführen kann. Erfindungsgemäss ist kein eigenständiger Drucktrockner erforderlich, sondern es genügt, einen vorhandenen Jet-Färbeapparat mit wenigen Zusatzeinrichtungen zu versehen. Weitere Maschinenaggregate erübrigen sich deshalb. Dadurch, dass das veredelte Material im bisher gebrauchten Apparat verbleibt, kann ein enormer Zeitgewinn verbucht werden. Ein Umrüsten ist jetzt nicht mehr erforderlich. Weil die Trocknung im geschlossenen Jet-Färbeapparat erfolgt, ergibt sich auch eine wesentlich günstigere Energiebilanz, zumal die aufzuwendende Verdampfungswärme für die zu verdunstende Gutsfeuchte aufgrund des geschlossenen Systems als Kondensationswärme des im Kreislauf aus der Abluft abgeschiedenen Wassers zurückgewonnen werden kann, wobei nicht unerhebliche Mengen an solchem Kondensat anfallen.

Aber auch in Bezug auf die textiltechnologischen Eigenschaften ergeben sich bei Anwendung des erfindungsgemässen Verfahrens einige nicht gering zu schätzende Verbesserungen. Unter Berücksichtigung des Umstandes, dass der Warenstrang während der Trocknung schnell bewegt wird, tritt eine Relaxation der Faser ein, was einen sehr günstigen Griff und Fülle des Materials bewirkt. Auf diese Weise können unter Umständen Avivagemittel, wie Weichmacher, Füllmittel und dergleichen eingespart werden. Ein besonderer Vorteil der Erfindung besteht auch darin, dass die Ware bei jedem Umlauf verlegt wird, so dass sich keine Falten bilden können. Die dem beanspruchten Verfahren zugrundeliegende Erfindungsidee beruht darauf, das den Warenvorschub besorgende, gasförmige Antriebsmittel darüber hinaus für den Zweck der Entwässerung, gewissermassen in der Eigenschaft als Drucktrockner auszubeuten. In solcher Funktion wird das im Umluftbetrieb gesteuerte Trocknungsmedium - wie beim reinen Warentransport - tangentiell zur Fortbewegungsrichtung bei gleichzeitiger Umströmung des strangförmigen Textilgutes geführt, wobei der Trocknungsprozess als solcher - in Abhängigkeit von der Luftgeschwindigkeit und der Art der Feuchtigkeitsbindung zum Substrat - sowohl die mechanische Entwässerung durch Verwirbelung und Abtrennung als auch thermische Massnahmen zur Verdampfung der Gutsfeuchte einschliesst.

Der zur Aufheizung des in Strangform laufenden Textilgutes notwendige Wärmebedarf wird bevorzugt einem Dampf-Luft-Gemisch entnommen. Dieses Trocknungsmittel fliesst innerhalb eines geschlossenen Systems im Kreislauf, der durch die Leistung eines Gebläses in Gang kommt und durch dasselbe auf den durch die Luftmenge bedingten Gegendruck verdichtet wird. Die Förderhöhe d.h. Gesamtdruckdifferenz, welche der Verdichter überwinden muss, entspricht der Summe aller Widerstände für ein vorgesehenes Gasvolumen bei der Durchströmung des Zirkulationssystems einschliesslich der Ware. Da die vorliegende Erfindung eine Verdunstungstrocknung betrifft, wird dem Dampf-Luft-Gemisch - ausser der Beaufschlagung von kinetischer Energie über die Verdichterarbeit - zum Erreichen der gewünschten Trocknungsgeschwindigkeit Wärmeenergie über einen Lufterhitzer zugeführt. Dieser ist an der Druckseite des Verdichters in den Kreislauf eingebaut. Die Wärmeabgabe an das fortwährend bewegte Textilgut erfolgt überwiegend innerhalb der Düsensektion und der nachgeschalteten Transportstrecke, auf der die Ware vom gasförmigen Heizmedium begleitet wird. Ein ausreichender Kontakt zwischen Trocknungsluft und Warenstrang ist dadurch gewährleistet, dass es sich bei dem zu trocknenden, nicht eigens breitgelegten Material um eine quasi offene Oberfläche mit entsprechend freien Zwischenräumen handelt. Eine umfassendere Durchdringung des strangförmigen Artikels mit der Trocknungsluft wird sodann noch durch eine gewisse Auflockerung der Packungsdichte der Ware nach Passage der Düse im Verlauf des sich anschliessenden Weges durch die Trocknungszone begünstigt. Im Innern des Textilgutes findet der Feuchtigkeitstransport nach den äusseren Bereichen hin zunächst aufgrund von Kapillarkräften und im weiteren Trocknungsstadium über eine Dampfdiffusion statt, da an dieser Stelle eine Feuchtigkeits- und Temperaturdifferenz gegenüber der Oberfläche besteht. Die Impulserteilung zur Vorwärtsbewegung des Textilmaterials, d.h. der Warenumlauf, welcher durch die Gasströmung hervorgerufen wird, ist beim beanspruchten Verfahren für den thermischen Trocknungsvorgang genutzt. Die Darstellung der thermodynamischen Verhältnisse für das Trocknungsmittel innerhalbderDüseundderZustands- änderungen auf dem Wege bis zum Saugstutzen des Verdichters ist in einem Feuchtluft-Diagramm darstellbar.

Wie schon weiter oben erwähnt, wird erfindungsgemäss nach der Nassveredlung im gleichen Maschinenaggregat unmittelbar anschliessend die Trocknung des strangförmigen Fasermaterials vorgenommen. Es ist aber auch durchaus denkbar, dass man - nach einem auf die beschriebene Art und Weise durchgeführten teilweisen Entwässern - mit Hilfe des an der Düsenfärbemaschine angeschlossenen Verdichters die Ware in einen separaten Trockner mit mehreren abzusperrenden Abteilen einleitet.

Der Trocknungsprozess nach der vorliegenden Erfindung verläuftfolgendermassen:

Um das einer Nassveredlung unterzogene Material auf einen gewünschten Restfeuchtigkeitsgehalt zu bringen - wobei es gleichgültig ist, ob man eine Teilentwässerung bzw. Vortrocknung oder eine Volltrocknung vorgesehen hat - wird das mit dem feuchten Textilgut beladene Aggregat gegenüber dem Flottenkreislauf geschlossen und der Verdichter wird eingeschaltet. Daraufhin entsteht im Gesamtsystem ein vorgegebener Überdruck. Hierbei steigt die Dichte, die Strömungsgeschwindigkeit und auch die Bewegungsenergie des Dampf-Luft-Gemisches nehmen zu. Letztere ist dann in der Lage, das dem Textilmaterial anhaftende Wasser in Form feinster Tröpfchen zu entreissen.

Die in den Gasraum überführte sowie vom Gasstrom aufgenommene Feuchtigkeit wird sodann auf diese Weise vom umlaufenden Warenstrang weggeschafft und das sich bei dieser Gelegenheit gebildete Feuchtluft-Gemisch am Ende der gemeinsamen Transportstrecke aus der Behandlungszone entfernt sowie Massnahmen zur Trocknung unterworfen. Die zur Ausscheidung der Feuchtigkeit aus der damit übersättigten Abluft erforderliche Rückkühlung erfolgt in einem Luftkühler auf die durch das jeweilige Trocknungsverfahren festgelegte Rückkühltemperatur. Die bei der Taupunktunterschreitung kondensierende Feuchtigkeit koalesziert in dem nachgeschalteten Wasserabscheider, worauf das so getrocknete gasförmige Medium dem Kreislauf wiederum zugeführt, verdichtet sowie erhitzt und von neuem auf das feuchte Strangmaterial zur Einwirkung gebracht wird.

In der Textilindustrie ist es zur Zeit üblich, eine Ware, die z.B. nach dem Färben weiterveredelt wird, nicht vollständig zu entwässern. Oft ist sogar eine gewisse Restfeuchte erwünscht. Verfahrensgemäss ist es nunmehr ohne weiteres möglich, die Trocknung im Düsenfärbeaggregat so zu steuern, dass die Ware gleichzeitig konditioniert wird, was für alle Gewebearten gilt. Ein solches Vorhaben lässt sich dadurch realisieren, dass man den Warenstrang innerhalb des geschlossenen Färbejets bis zu einem Gleichgewichtszustand der Gutsfeuchte entwässert, die nach Herausnahme aus der Anlage und Abkühlung des Textilgutes der Konditionierfeuchte desselben entspricht, oder dass man den Warenstrang innerhalb des geschlossenen Färbejets bis unterhalb der Konditionierfeuchte desselben entwässert und danach über eine Erhöhung der relativen Feuchte der Trocknungsluft eine Konditionierung des Textilgutes durchführt. Vom zuletzt erwähnten Prinzip der Anfeuchtung mittels klimatisierter Luft bestimmter Temperatur und eines bestimmten Feuchtigkeitsgehaltes wird auf ähnlicher Basis im Fall der DE-OS 2052440 bei der Konditionierung von Garnspulen aus hygroskopischem Fasergut zum Ausgleich. der unterschiedlichen Feuchtigkeitsgrade zwischen den inneren und den äusseren Lagen der Spulenwicklung Gebrauch gemacht.

Eine zur Durchführung des beanspruchten Verfahrens geeignete Vorrichtung, auf die sich die vorliegende Erfindung gleichfalls bezieht, besteht aus einer Jet-Färbeanlage (A) üblicher Bauart mit einem Flottenkreislauf (B) zum hydraulischen Antrieb von textilen Warensträngen (W) in Endlosform mittels einer Behandlungsflüssigkeit unter Betätigung eines eingebauten Düsensystems (D), die mit einem über dieselbe Düsenanordnung (D) geleiteten separaten Kreislauf (E) für einen den Warenvorschub gegebenenfalls unterstützenden oder allein weiterführenden Gasstrom verbunden ist und ab Düsenanordnung (D) eine begrenzte Wegstrecke einschliesst, entlang welcher der Warenstrang (W) bei Abwesenheit von flüssigem Transportmittel und ausser Betrieb gesetztem Kreislauf (B) dem Einfluss der Bewegungsenergie des Antriebsgases ausgesetzt wird, und ist dadurch gekennzeichnet, dass im Gaskreislauf (E) - in der angegebenen Reihenfolge angeordnet - ein Gebläse (1) zur Verdichtung des gasförmigen Mediums sowie zusätzlich Mittel zum anschliessenden Erhitzen (2) desselben, im Anschluss an die für den Warentransport aerodynamisch wirksame Kontaktstrecke für das Antriebsgas zusammen mit dem umlaufenden Textilgut, Mittel zum Rückkühlen (3) des daraus resultierenden Gasstromes samt Feuchtigkeitsentzug aus diesem, und Mittel zur Abscheidung (4) des hierbei anfallenden Kondensats, vorhanden sind.

Ein Ausführungsbeispiel für eine erfindungsgemäss verwendete Jet-Färbeanlage ist in der weiter unten angegebenen Zeichnung von Fig. 1 im Querschnitt schematisch abgebildet. Die dabei verwendeten Bezugszeichen sind mit den im Text für diesen Zweck gebrauchten Ziffern identisch und haben folgende Bedeutung:
A = Jet-Färbemaschine (Druckbehälter) aus Antriebsteil (Haspel), Transportdüse und Warenspeicherraum samt Abfluss (nicht mit Ziffern versehen)
B = Zirkulationssystem für die Flotte, bestehend aus Umwälzpumpe, Wärmeaustauscher für Heizung und Kühlung mit nachgeordneter Drosselvorrichtung zur Regulierung der Flottenströmung (nicht mit Ziffern versehen)
C = Ansatz- sowie Vorratsgefäss für Behandlungsflüssigkeiten mit nachgeordneter Dosierpumpe und Absperrventil (nicht mit Ziffern versehen)
D = Düsensektion, die wahlweise hydraulischen oder aerodynamischen Vorschub des Warenstranges erlaubt
E = separater Gaskreislauf, der bei Betrieb unter vorgegebenem Überdruck steht
P = Pumpen zur Beschickung des Kreislaufs B mit Flotte bzw. zur Aufrechterhaltung von deren Umwälzung
W = Behandlungsgut/Warenstrang
   1 = Gebläse (Verdichter)
   2 = Lufterhitzer
   3 = Luftkühler (Kondensator)
   4 = Abscheider für Feuchtigkeit aus der Umluft
   5 = Absperrklappen
   6 = Druckluftanschluss (Gasanschluss)
   7 = Dampfanschluss
   8 = Injektionsdüse für Wasser (evtl. Zumischung von Ausrüstungsprodukten)
   9 = Feuchtekondensatablass

In dieser Fig. 1 entsprechen die mit dem Buchstaben A, B und C bezeichneten Teile derJet-Färbemaschine in weiten Stücken dem Prototyp einer solchen Vorrichtung, wie dieser in der US-PS 3 949 575 im Detail beschrieben wird.

Das Funktionsprinzip der beanspruchten Vorrichtung lässt sich folgendermassen erklären:

Im Anschluss an eine Nassveredlung unter der Aktion des hydraulisch wirksamen Zirkulationssystems B (bei in Gang gesetzter Umwälzpumpe P und geschlossenen Absperrklappen 5) mit der aus dem Vorratsbehälter C eingespeisten Behandlungsflotte (enthaltend das Veredlungsmittel) sowie nach erfolgter Entleerung des Warenspeicherraums von dem grösstenteils ausgezogenen flüssigen Medium werden zum Trocknen bzw. Teilentwässern des in der Jetfärbemaschine A in unveränderter Beschickungsform wie zuvor umlaufenden Warenstranges W die beiden Absperrklappen 5 für den Kreislauf des gasförmigen Trocknungsmittels geöffnet und das Gebläse 1 eingeschaltet. Durch Einleiten von Druckluft aus einer nicht weiter dargestellten Druckluftquelle über den Anschluss 6 zur ersten Auffüllung der über eine Leitung miteinander verbundenen, aus dem nunmehr als Trocknungsgefäss dienenden Färbejet A, dem Luftkühler 3, dem Wasserabscheider 4, dem Gebläse 1 und dem Lufterhitzer 2 bestehenden Umlaufbahn E für den Zyklus des gasförmigen Trocknungsmittels entsteht im Gesamtsystem ein vorgesehener Überdruck für die strömende Treibluft von beispielsweise ca. 2,5 bar. Die Dichte des Gasvolumens steigt somit an, wodurch sich die am Gebläse 1 vorherrschende Gesamtdruckdifferenz erhöht und damit auch das pro Sekunde strömende Luftgewicht. Ebenso wächst die Strömungsgeschwindigkeit, und die Bewegungsenergie des aerodynamisch tätigen Gases nimmt demzufolge zu. Dabei wird die Oberflächenfeuchtigkeit vom Textilmaterial losgelöst und sozusagen als Nebel in Form feinster Wassertröpfchen von dem als Vehikel wirkenden Gasstrom von dem Warenstrang eliminiert. Dieser Trocknungsabschnitt entspricht in seiner Intensität einer mechanischen Entwässerung, wie man sie in einer Zentrifuge erzielt, die Ware wird hierbei indessen ohne Faltenbildung getrocknet.

Um für die Trocknung des bewegten Stranges W auch thermische Energie zur Verfügung zu stellen und auf diese Weise den Verwirbelungseffekt der Luftströmung zur Feuchtigkeitsentfernung zu unterstützen, wird das im Gebläse 1 auf den durch die Luftmenge bedingten Gegendruck verdichtete gasförmige Trocknungsmittel im nachgeschalteten Lufterhitzer 2 auf eine vorgegebene Trocknungstemperatur aufgeheizt und so die Warenfeuchte unter dem Einfluss der in der Trocknungsluft enthaltenen Wärme nach und nach zum Verdampfen gebracht. Vorzugsweise kann man verfahrensgemäss anstelle von Luft als Betriebgas für den Kreislauf des Trocknungsmittels auch durch Zuführung von Dampf über den Anschluss 7 ein erhitztes Dampf-Luft-Gemisch einsetzen.

Am Ende der gemeinsamen Kontaktstrecke des gasförmigen Trocknungsmittels mit dem umlaufenden Strang W wird das aus dem Trockengefäss A (Färbejet) austretende, mit Feuchtigkeit beladene Dampf-Luft-Gemisch bei der Passage durch einen Luftkühler 3 auf die vorgesehene Rückkühltemperatur abgekühlt, worauf in einem nachgeschaltenen Abscheider 4 der in der Abluft enthaltene übersättigte Wasseranteil sich unter Kondensation abtrennt und durch den Ablass 9 entfernt wird. Die den Wasserabscheider 4 verlassende, nahezu wasserfreie Trocknungsluft bzw. das trocken-gesättigte Dampf-Luft-Gemisch wird sodann mit Hilfe des Gebläses 1 erneut angesaugt sowie komprimiert und nach anschliessendem Aufwärmen im Lufterhitzer 2 wiederum zur Einwirkung auf die Ware W in das Trocknunggefäss A ein- sowie hindurchgeleitet.

Für das Konditionieren des Textilgutes werden die vorgegebenen Zustandwerte des Feuchtluft-Gemisches im Maschinensystem angesteuert und durch die Injektionsdüse 8 eine vorgegebene Wassermenge pro Zeiteinheit für einen bestimmten Zeitabschnitt im Kreislauf zerstäubt. Zweckmässigerweise wird dies geschehen, wenn etwa der gewünschte Trocknungsgrad erreicht ist.

Zur Veranschaulichung der thermodynamischen Verhältnisse des erfindungsgemässen Trocknungsverfahrens wird in Fig. 2 als Beispiel eine vereinfachte graphische Darstellung des Trocknungsverlaufes für einen bestimmten Trocknungsabschnitt in einem H,x-Diagramm feuchter Luft mit ebenen rechtwinkligen Koordinaten wiedergegeben:

Innerhalb der Transportdüse der Jet-Färbemaschine trifft das in Umluft befindliche Dampf-Luft-Gemisch mit dem Zustand L1 auf die feuchte Ware. Für die Eintragung in das Koordinatennetz lässt sich der Zustand L1 durch die Werte Wärmeinhalt H, Dampf- bzw. Feuchtegehalt x und Temperatur charakterisieren. Die Trocknungsluft strömt sodann in Kontakt mit der zu trocknenden Ware von der Düse weiter über eine gemeinsame Transportstrecke und den Warenspeicher zur Austrittsstelle aus dem Trocknungsgefäss. Dabei verändert sich der Zustand L1 der Trocknungsluft annähernd auf einer Geraden, deren Richtung über den Randmassstab AH/Ax bei Berücksichtigung der Gutstemperatur für den Beharrungszustand eingezeichnet werden kann. Der Zustand L2 der Trocknungsluft gibt die Verhältnisse am Austritt des Warenspeichers wieder und zwar in Abhängigkeit vom Trocknungsverlauf. Aufgrund der bei der Einwirkung auf den Strang sich einstellenden Abkühlung der Trocknungsluft auf den Zustand L2 findet zusammen mit einer entsprechenden Wärmeabgabe an das Textilgut gleichzeitig eine Feuchtigkeitsaufnahme der Trocknungsluft statt, aus Anlass der während dieser Behandlungsphase herbeigeführten Entwässerung der Ware. Bei der nach Trennung von dem bis dahin begleiteten Strangmaterial einsetzenden Rückkühlung der jetzt mit Feuchtigkeit beladenen Trocknungsluft im Luftkühler wird zunächst bis zum Erreichen der Taupunktlinie y = 1 (Sättigungslinie) im Zustandspunkt L3 keine Änderung des Feuchtigkeitsgehalts der abströmenden Luft registriert. Erst im Zuge der weltweiten Erniedrigung der Rückkühltemperatur tritt sodann die Freigabe des im gasförmigen Trocknungsmittel enthaltenen übersättigten Wasseranteils ein, was als Richtungsänderung des Trocknungsverlaufs im Sinne einer Verschiebung des Zustandspunktes für die Trocknungsluft nach links entlang der Sättigungslinie zum Zustand L4 hin ausgewiesen wird. Dabei kommt es dann zur Herabsetzung des Feuchtigkeitsgehaltes der der Trocknungsluft unter Kondensation um den Betrag _{X3}-x₄ kg Feuchte pro kg trockene Luft. Dieser Feuchteanteil wird im Abscheider 4 von der Trocknungsluft separiert und aus der Maschine abgeleitet.

Der Zustand L4 der Trocknungsluft kennzeichnet deren Beschaffenheit am Saugstutzen des Gebläses 1, wobei im Zuge der nachfolgenden Verdichtung die Trocknungsluft bei unverändertem Feuchtigkeitsgehalt um den Betrag der Verdichterarbeit auf den Zustand L5 erwärmt wird. Der sich daran anschliessende Streckenabschnitt vom Zustand L5 zum Zustand L1 gibt dann Aufschluss über die durch Wärmezufuhr vom Lufterhitzer 2 an die Trocknungsluft abgegebene Wärmemenge. Bei der Erhitzung des Dampf-Luft-Gemisches vom Sättigungszustand im Punkte L4 zum Ausgangszustand des Kreislaufes im Punkte L1 bleibt der Feuchtigkeitsgehalt x = konstant, so dass sich ein senkrechter Verlauf der Zustandsänderung ergibt.

Der Zustand L2 in dem vorstehend erläuterten Diagramm entspricht in der Regel dem Resultat aus dem Zusammenwirken der Einflüsse von zwei Feuchtluftmengen und zwar gebildet aus der Menge, die vom Verdichter in die Düse einströmt und der Menge, die mit der Ware in die Düse eingesaugt wird.

## Patentansprüche

1. Diskontinuierliches Verfahren zum teilweisen oder vollständigen Trocknen von in Jet-Stückfärbeanlagen in Endlosform umlaufenden Warensträngen aus textilen Geweben oder Gewirken im Anschluss an eine Nassbehandlungsoperation zur Textilveredlung nach der Ausziehtechnik, wobei der Vorschub für den Transport des Fasermaterials innerhalb der in sich geschlossenen Anlage über die Betätigung des Düsensystems erfolgt, dadurch gekennzeichnet, dass man unmittelbar nach der Nassveredlung sowie nach Ablassen der Behandlungsflüssigkeit aus diesem vorgängigen Bearbeitungsschritt im Verlauf der jetzt von einem Gasstrom übernommenen sowie aufrechterhaltenen Fortbewegung des nassveredelten feuchten Warenstranges eine Verdunstungsentwässerung desselben auf einen bestimmten Restfeuchtegehalt beim Zusammentreffen sowie nachfolgenden Umströmen mit dem für sich in der gleichen apparativen Anordnung über einen damit verbundenen separaten Kreislauf umgewälzten Antriebsgas, das auf einen vorgegebenen Überdruck verdichtet sowie erhitzt worden ist, wodurch in Übereinstimmung mit dem Druckanstieg sowie der Wärmezufuhr im Gesamtsystem die Dichte, die Strömungsgeschwindigkeit und die Bewegungsenergie des nunmehr gleichzeitig als Trocknungsmedium fungierenden Transportgases derart zunehmen, dass dem Textilmaterial die anhaftende Gutsfeuchte entrissen bzw. verdampft und somit im strömenden Gas fortgeschafft wird, anschliessende Abkühlung des nach Feuchtigkeitsaufnahme aufgrund der vorhergehenden Massnahme als Abluft resultierenden, mit der entzogenen Feuchtigkeit beladenen Gases von dem dabei bewirkten übersättigten wiederum in einen trocken-gesättigten Zustand unter gleichzeitiger Rückkondensation der dem Textilgut entzogenen Feuchtigkeit sowie Abtrennung derselben aus dem Kreislauf des gasförmigen Trocknungsmittels, vornimmt.

2. Verfahren nach Anspruch 1, dadurch gekennzeichnet, dass man als Trocknungsmittel ein verdichtetes Dampf-Luft-Gemisch einsetzt, welches die zur Verdunstung der Feuchtigkeit notwendige Wärmeenergie beisteuert.

3. Verfahren nach Anspruch 1 oder 2, dadurch gekennzeichnet, dass man den Warenstrang innerhalb des geschlossenen Färbejets bis zu einem Gleichgewichtszustand der Gutsfeuchte entwässert, die nach Herausnahme aus der Anlage und Abkühlung des Textilgutes der Konditionierfeuchte desselben entspricht.

4. Verfahren nach Anspruch 1 oder 2, dadurch gekennzeichnet, dass man den Warenstrang innerhalb des geschlossenen Färbejets bis unterhalb der Konditionierfeuchte desselben entwässert und danach über eine Erhöhung der relativen Feuchte der Trocknungsluft eine Konditionierung des Textilgutes durchführt.

5. Vorrichtung zur Durchführung des Verfahrens nach den Ansprüchen 1 bis 4, dadurch gekennzeichnet, bestehend aus einer Jet-Färbeanlage (A) üblicher Bauart mit einem Flottenkreislauf (B) zum hydraulischen Antrieb von textilen Warensträngen (W) in Endlosform mittels einer Behandlungsflüssigkeit unter Betätigung eines eingebauten Düsensystems (D), die mit einem über dieselbe Düsenanordnung (D) geleiteten separaten Kreislauf (E) für einen den Warenvorschub gegebenenfalls unterstützenden oder allein weiterführenden Gasstrom verbunden ist und ab Düsenanordnung (D) eine begrenzte Wegstrecke einschliesst, entlang welcher der Warenstrang (W) bei Abwesenheit von flüssigem Transportmittel und ausser Betrieb gesetztem Kreislauf (B) dem Einfluss der Bewegungsenergie des Antriebsgases ausgesetzt wird, dadurch gekennzeichnet, dass im Gaskreislauf (E) - in der angegebenen Reihenfolge angeordnet - ein Gebläse (1) zur Verdichtung des gasförmigen Mediums sowie zusätzliche Mittel zum anschliessenden Erhitzen (2) desselben, im Anschluss an die für den Warentransport aerodynamisch wirksame Kontaktstrecke für das Antriebsgas zusammen mit dem umlaufenden Textilgut, Mittel zum Rückkühlen (3) des daraus resultierenden Gasstromes samt Feuchtigkeitsentzug aus diesem, und Mittel zur Abscheidung (4) des hierbei anfallenden Kondensats, vorhanden sind.

## Claims

1. A batchwise process for partially or completely drying endless ropes of woven or knitted textiles circulating in jet-piece-dyeing machines immediately after a wet-treatment for finishing the textile using the exhaust method and advancing the fiber material within the fully autonomous machine by actuating the jet system, which comprises, immediately after the wet-finishing and after discharging the treatment liquid from this preceding treatment operation, evaporatively dewatering down to a certain residual moisture content the wet-finished moist rope, now kept moving forward by a gas stream, on meeting, and being surrounded by the drive gas which is separately circulated in a separate circulation system within and connected to the same apparatus and has been compressed to a predetermined superatmospheric pressure and heated, as a result of which, in conformity with the pressure increase and the heat supply in the overall system, the density, the flow velocity and the kinetic energy of the transport gas, which now also functions as the drying medium, increase in such a way that the textile material is stripped of the adhering moisture, which vaporizes and is thus carried away in the gas flow, subsequently cooling the gas, which, after the moisture uptake on account of the previous measure, results as the off- gas and as laden with the stripped moisture, from the resulting supersaturated state back into a dry-saturated state with simultaneous recondensation of the moisture stripped from the textile material and separation thereof from the circulation of the gaseous drying agent.

2. The process as claimed in claim 1, wherein the drying agent used is a compressed steam-air mixture which contributes the thermal energy required for evaporating the moisture.

3. The process as claimed in claim 1 or 2, wherein the rope is dewatered within the sealed dyeing jet down to an equilibrium state of the moisture content of the goods which corresponds to the conditioning moisture level of the textile material after it has been removed from the unit and cooled down.

4. The process as claimed in claim 1 or 2, wherein the rope is dewatered within the sealed dyeing jet to below the conditioning moisture level thereof and the textile material is then conditioned by increasing the relative moisture content of the drying air.

5. An apparatus for carrying out the process as claimed in claims 1 to 4, comprising a conventionally designed jet-dyeing machine (A) comprising a liquor circulation system (B) for the hydraulic propulsion of tectile ropes (W) in endless form by means of a treatment liquid by actuation of a built-in jet system (D) which is connected to a separate circulation system (E), passed via the same jet arrangement (D), for a gas stream which is optionally supporting of, or solely responsible for, the rope transport, and from jet arrangement (D) onward includes a limited transport section along which the rope (W), in the absence of liquid transport agent and deactivated circulation system (B), is subject to the influence of the kinetic energy of the drive gas, wherein there are present in the gas circulation system (E) - arranged in the stated order - a blower (1) for compressing the gaseous medium and additional means for subsequently heating it up (2), and, following the contact section, which is aerodynamically active on the rope transport, for the drive gas together with the circulating textile material, means for recooling (3) the resulting gas stream in addition to removing moisture therefrom, and means for separating off (4) the resulting condensate.

## Revendications

1. Procédé discontinu de séchage partiel ou complet de boyaux, se déplaçant sous une forme sans fin dans des installations de coloration par jet, cey boyaux étant formés de tissu ou de tricot textile, en relation avec une opération de traitement en voie humide servant à améliorer le produit textile conformément à la technique d'extraction, l'avancement servant au transport de la matière fibreuse à l'intérieur de l'installation fermée en soi étant effectué par l'intermédiaire de l'actionnement du système à buses, procédé caractérisé en ce que, immédiatement après le traitement d'amélioration en voie humide et après décharge du liquide de traitement, on effectue à partir de cette étape opératoire préalable, au cours du mouvement de progression du boyau de matière humide qui a été soumis au traitement d'amélioration en voie humide, ce mouvement étant produit et entretenu par un courant de gaz, une opération de déshydratation du boyau jusqu'à une teneur résiduelle en humidité déterminée lors de sa sollicitation ainsi que de son entraînement ultérieur par le gaz d'entraînement, qui a été comprimé jusqu'à une surpression prédéterminée et qui a été également chauffé, ce courant de gaz étant introduit dans le même appareil par l'intermédiaire d'un circuit séparé mais relié au circuit de matière, de sorte que, en concordance avec l'augmentation de pression ainsi qu'avec la fourniture de chaleur à l'ensemble du système, la densité, la vitesse d'écoulement et l'énergie de déplacement du gaz de transport, constituant maintenant simultanément l'agent de séchage, augmentent de telle sorte que l'humidité contenue dans la matière textile est enlevée ou vaporisée et est ainsi entraînée dans le courant de gaz, en ce qu'on effectue ensuite un refroidissement du gaz chargé de l'humidité extraite et formant de l'air effluent après l'absorption d'humidité sous l'effet des mesures précédentes, en le faisant passer de la condition sursaturée ainsi engendrée à nouveau dans une condition de saturation à sec avec rétro-condensation simultanée de l'humidité extraite du produit textile, et en ce qu'on effectue ensuite une séparation de cette humidité à partir du circuit de l'agent de séchage sous forme gazeuse.

2. Procédé selon la revendication 1, caractérisé en ce qu'on utilise comme agent de séchage un mélange d'air et de vapeur d'eau comprimé, qui permet de commander simultanément l'énergie thermique nécessaire pour l'élimination de l'humidité.

3. Procédé selon une des revendications 1 ou 2, caractérisé en ce qu'on déshydrate le boyau de produit à l'intérieur du jet de coloration fermé jusqu'à une condition d'équilibre de l'humidité du produit, qui correspond, après que le produit est sorti de l'installation et après refroidissement de ce produit textile, à l'humidité de conditionnement de ce dernier.

4. Procédé selon une des revendications 1 ou 2, caractérisé en ce qu'on effectue la déshydratation du boyau de produit à l'intérieur du jet de coloration fermé jusqu'à une humidité inférieure à son humidité de conditionnement et ensuite on effectue, par l'intermédiaire d'une augmentation de l'humidité relative de l'air de séchage, un conditionnement du produit textile.

5. Appareillage pour la mise en oeuvre du procédé selon les revendications 1 à 4, se composant d'une installation de coloration par jet (A) d'une conception classique comportant un circuit de liquide (B) pour l'entraînement hydraulique de produits textiles en forme de boyaux (W) sous une forme sans fin au moyen d'un liquide de traitement avec actionnement d'un système à buses incorporé (D), qui est relié à un circuit séparé (E) pour un courant de gaz assistant le cas échéant l'avancement des produits ou bien continuant seul à s'écouler, ce circuit passant par le même ensemble de buses (D) et étant suivi, à partir de l'ensemble de buses (D), par une voie limitée le long de laquelle le boyau de produits (W), en cas d'absence de l'agent de transport liquide et lorsque le circuit (B) est mis hors service, est soumis à l'influence de l'énergie de déplacement du gaz d'entraînement, caractérisé en ce que, dans le circuit de gaz (E) - disposé dans la séquence indiquée -, il est prévu un ventilateur (1) pour comprimer l'agent sous forme gazeuse ainsi que des moyens additionnels pour effectuer un chauffage ultérieur (2), en liaison avec la voie de contact, agissant aérodynamiquement pour le transport des articles et dans laquelle passent les articles textiles en circulation en même temps que le gaz d'entraînement, des moyens pour un rétro-refroidissement (3) du courant gazeux en résultant, y compris l'humidité extraite de celui-ci, et des moyens pour la séparation (4) du condensat ainsi produit.
